# EUROPÄISCHE PATENTSCHRIFT

(11) **EP 0 387 186 B1**
(45) Veröffentlichungstag und Bekanntmachung des Hinweises auf die Patenterteilung: **20.10.1993**
(21) Anmeldenummer: 90810031.6
(22) Anmeldetag: 15.01.1990
(51) Int. Cl.: F02M 47/02

(54) **Einrichtung zum Einspritzen von Brennstoff in den Brennraum einer Hubkolbenbrennkraftmaschine**
Device for injecting fuel into the combustion chamber of a reciprocating internal-combustion engine
Dispositif d'injection du combustible dans la chambre de combustion d'un moteur à combustion interne à mouvement alternatif

(30) Priorität: 06.03.1989 CH 823/89
(43) Veröffentlichungstag der Anmeldung: 12.09.1990
(73) Patentinhaber: NEW SULZER DIESEL AG, CH-8401 Winterthur (CH)
(72) Erfinder: Scherrer, Hans, CH-8450 Andelfingen (CH)
(74) Vertreter: Hammer, Bruno, Dr.

(56) Entgegenhaltungen:
- CH-A- 406 737
- DE-A- 3 048 500
- FR-A- 1 242 368
- FR-A- 2 022 417
- Sulzer-Broschüre "Die Theorie des Dieselmotors", S. 58, 60, 64

## Beschreibung

Die Erfindung bezieht sich auf eine Einspritzeinrichtung mit den Merkmalen des Oberbegriffs des Anspruchs 1.

Bei den üblichen Einspritzeinrichtungen dieser Art (SULZER-Broschüre "Die Theorie des Dieselmotors" S.58, 60 u.64) ist der die Ventilnadel umgebende Ringraum in der Einspritzdüse über die Druckleitung mit der Brennstoffeinspritzpumpe verbunden. Die Ventilnadel wird durch die Kraft einer Druckfeder in Schliessrichtung gegen die Sitzfläche gedrückt. Eine Oeffnungsbewegung der Ventilnadel wird entgegen dieser Federkraft durch den Druck des im Ringraum befindlichen Brennstoffs bewirkt, der auf die durch die unterschiedlichen Querschnitte bedingte Differenzfläche oder Schulter am Uebergang vom Führungsabschnitt zum anderen Abschnitt der Ventilnadel wirkt.

Es ergibt sich somit ein Oeffnungsdruck für die Ventilnadel, der von dem Verhältnis von Federkraft zu Differenzfläche abhängig ist, sowie ein Schliessdruck für die Ventilnadel, der von dem Verhältnis Federkraft zu Querschnitt des Führungsabschnittes abhängig ist. Der Oeffnungsdruck liegt im allgemeinen 1,3 bis 2 mal höher als der Schliessdruck. Der Schliessdruck muss um einen genügend hohen Wert über dem Druck im Brennraum liegen, um ein einwandfreies Schliessen der Ventilnadel zu gewährleisten.

Zwischen dem Oeffnungsdruck und dem Schliessdruck, d.h. während der Einspritzphase, steigt der Brennstoffdruck vor den Spritzlöchern auf ein Druckmaximum, wonach der Brennstoffdruck steil gegen den Schliessdruck abfällt. Bei einem Oeffnungsdruck von etwa 350 bar und einem Schliessdruck von etwa 200 bar liegt das Druckmaximum bei etwa 1500 bar. Der Druckverlauf über dem Hub der Ventilnadel zeigt im wesentlichen die Form eines Dreiecks. Mit diesem Druckverlauf ist eine Kontinuität in dem Sinne, dass die Förderrate der Brennstoffeinspritzpumpe gleich der aus den Spritzlöchern ausfliessenden Brennstoffmenge ist, nicht zu erreichen. Die maximal aus den Spritzlöchern strömende Brennstoffmenge beträgt ca. 60 % der momentan von der Brennstoffeinspritzpumpe geförderten Menge. Die restliche von der Brennstoffeinspritzpumpe geförderte Menge wird verbraucht, um das System zwischen dem Druckraum der Pumpe und den Spritzlöchern "aufzupumpen". Die für diese zusätzliche Kompressionsarbeit notwendige Energie muss für jeden Einspritzvorgang neu aufgebracht werden.

Die bisher üblichen Einspritzeinrichtungen der eingangs genannten Art haben folgende Nachteile:
1. Lange Einspritzdauer wegen des dreieckförmigen Druckverlaufs über dem Hub der Ventilnadel.
2. Gegen Ende der Einspritzphase besteht stark fallender Druck, was die Zerstäubung des Brennstoffs im Brennraum verschlechtert.
3. Die Brennstoffeinspritzpumpe weist eine hohe Förderrate auf, die nur in ungenügendem Masse der Brennstoffeinspritzung zugute kommt.

Der Erfindung liegt die Aufgabe zugrunde, die Einspritzeinrichtung der eingangs genannten Art dahingehend zu verbessern, dass der Druckverlauf über dem Hub der Ventilnadel im wesentlichen rechteckige Form erhält, so dass bei gleicher Einspritzmenge die Einspritzdauer verkürzt werden kann. Ausserdem soll der Unterschied zwischen dem Druckmaximum und dem Schliessdruck verringert werden, so dass die Zerstäubung des Brennstoffs auch gegen Ende der Einspritzphase möglichst gut bleibt.

Diese Aufgabe wird erfindungsgemäss durch die Merkmale des Kennzeichens des Anspruchs 1 gelöst.

Durch den Speicherraum und das Rückschlagventil wird in der Einspritzdüse zwischen diesem Ventil und der Sitzfläche stets ein relativ hoher Speicherdruck aufrechterhalten, der erlaubt, den Einspritzvorgang mit relativ hohem Druck zu beginnen, der dann während des weiteren Einspritzvorganges nur noch wenig ansteigt und am Ende des Einspritzvorganges nur wenig unterschritten wird. Es ergibt sich also im wesentlichen ein rechteckiger Druckverlauf über dem Hub der Ventilnadel, und es wird auch am Ende des Einspritzvorganges eine gute Zerstäubung des Brennstoffs aufrechterhalten. Durch die Anordnung des Kolbens wird bei Entlastung von dessen den Führungsabschnitt zugewendeter Stirnfläche ein starkes Ungleichgewicht der an ihm wirkenden Kräfte erzeugt, wodurch ein sicheres Schliessen der Ventilnadel erreicht wird. Damit ist auch das sogenannte Nachspritzen - durch ungewolltes Oeffnen der Ventilnadel infolge von Schwingungen des Brennstoffdruckes - vermieden. Da der Einspritzvorgang im wesentlichen bei konstantem Druck abläuft, muss keine zusätzliche Kompressionsarbeit für das "Aufpumpen" geleistet werden.

Aus der FR-OS 2 022 417 ist eine Brennstoffeinspritzeinrichtung bekannt, bei der die Einspritzdüse mit einem Speicherraum in Verbindung steht, der von einer Förderpumpe mit einzuspritzendem Brennstoff gefüllt wird, der z.B. unter einem Druck von 1000 bar steht und die Ventilnadel zwischen den Einspritzphasen über einen Kolben, dessen Querschnitt grösser ist als der Führungsabschnitt der Ventilnadel, in Schliessstellung hält. Das Einspritzen selbst wird durch eine separate hydraulische Steuervorrichtung bewerkstelligt, der das Druckmittel, das Brennstoff sein kann, mittels einer weiteren Förderpumpe unter einem Druck von z.B. 200 bar zugeführt wird. Die Ventilnadel ist mit einem Steuerkolben fest verbunden, dessen Querschnitt erheblich grösser ist als der des erstgenannten Kolbens und dessen der Ventilnadel zugewendete Kolbenseite über die Steuervorrichtung mit Druckmittel beaufschlagt wird, wenn die Ventilnadel öffnen soll. Mit dieser Einspritzeinrichtung soll erreicht werden, dass der pulsierende Druck des Druckmittels auf einem niedrigen Niveau liegt.

Ein Ausführungsbeispiel der Erfindung wird in der folgenden Beschreibung anhand der Zeichnung erläutert. Es zeigen:
- Fig. 1: einen schematischen Axialschnitt durch den oberen Teil einer Brennstoffeinspritzpumpe und durch eine Einspritzdüse und
- Fig. 2: ein Diagramm mit dem Verlauf des Pumpensowie des Speicherdruckes und des Nadelhubes während eines Einspritzvorganges.

Die in Fig. 1 rechts dargestellte Brennstoffeinspritzpumpe 1 weist einen Pumpenkolben 2 auf, der in üblicher Weise von einem nicht gezeigten Nocken auf- und abwärtsbewegt wird. Ein den Pumpenkolben 2 umgebender Zylinder 3 weist radiale Bohrungen 4 auf, die in einen den Zylinder umgebenden Ringraum 5 münden, dem der einzuspritzende Brennstoff auf nicht dargestellte Weise mit relativ niedrigem Druck zugeführt wird. Mit den Bohrungen 4 wirken eine obere Steuerkante 6 und eine untere Steuerkante 7 zusammen, die sich am Pumpenkolben 2 befinden und die den Förderbeginn bzw. das Förderende der Pumpe 1 während der Aufwärtsbewegung des Pumpenkolbens 2 bestimmen. Vom Druckraum 8 der Pumpe 1 führt eine Druckleitung 9 zu einer Einspritzdüse 10.

Die Einspritzdüse 10 besteht im wesentlichen aus zwei Gehäuseteilen 11 und 12, die durch eine Ueberwurfmutter 13 zusammengehalten werden. Im unteren Gehäuseteil 12 ist eine Ventilnadel 14 angeordnet, die einen oberen Führungsabschnitt 14' mit dem Durchmesser D und einen unteren Abschnitt 14'' mit einem kleineren Durchmesser d aufweist. Am unteren Ende des Abschnitts 14'' schliesst sich an die Ventilnadel 14 eine Kegelfläche an, die mit einer kegeligen Sitzfläche 15 im Gehäuseteil 12 zusammenwirkt. Der Abschnitt 14'' ist von einem Ringraum 16 umgeben. Unterhalb der Sitzfläche 15 gehen von einem Raum 17 des Gehäuseteils 12 Spritzlöcher 18 aus, die in den Brennraum 19 des nicht näher dargestellten Zylinders der Hubkolbenbrennkraftmaschine der Dieselbauart münden.

Der obere Gehäuseteil 11 der Einspritzdüse 10 weist einen Speicherraum 20 für den einzuspritzenden Brennstoff auf, der über einen Kanal 21 mit der Druckleitung 9 in Verbindung steht. Der Speicherraum ist im Betrieb der Einspritzdüse voll mit Brennstoff gefüllt, d.h. er enthält kein Gaspolster. Im Kanal 21 ist ein Rückschlagventil 22 angeordnet, das ein Zurückströmen von Brennstoff aus dem Speicherraum 20 in die Druckleitung 9 verhindert. Der Speicherraum 20 ist über einen sich durch die Gehäuseteile 11 und 12 erstreckenden Kanal 23 mit dem Ringraum 16 verbunden. In den Speicherraum 20 ragt ein zur Ventilnadel 14 koaxial angeordneter Kolben 24, der im Gehäuseteil 11 geführt ist und einen Durchmesser F aufweist, der grösser ist als der Durchmesser D des Führungsabschnitts 14' der Ventilnadel. Zwischen dem in den Speicherraum 20 ragenden Ende des Kolbens 24 und einem den Speicherraum 20 verschliessenden Deckel 26 der Einspritzdüse 10 ist eine Druckfeder 25 angeordnet, die den Kolben 24 in Richtung der Ventilnadel 14 drückt und deren Schliessbewegung unterstützt. Die dem Speicherraum 20 abgewendete Stirnfläche des Kolbens 24 steht über einen Kanal 27 unter dem Einfluss des Brennstoffdruckes in der Druckleitung 9, indem der Kanal 27 in Strömungsrichtung des Brennstoffs vor dem Rückschlagventil 22 von dem Kanal 21 abzweigt. Zwischen dieser Stirnfläche des Kolbens 24 und dem Führungsabschnitt 14' der Ventilnadel ist eine Druckstange 28 im Gehäuseteil 11 zur Bewegungsübertragung vorgesehen.

Die Einrichtung funktioniert wie folgt: Die Speicherwirkung ergibt sich im wesentlichen aus der Elastizität des im Raum 20 eingeschlossenen Brennstoffs und der der Wandung, die diesen Raum umgibt. Der Speicherraum 20 ist von den vorhergehenden Einspritzvorgängen her mit Brennstoff unter einem Speicherdruck Psp von 1300 bis 1400 bar bei Vollast der Brennkraftmaschine gefüllt, der die obere Stirnfläche des Kolbens 24 belastet (vergl. gestrichelte Linie Psp im linken Bereich der Fig. 2). Der Speicherdruck Psp wirkt zugleich auch auf die Differenzfläche (D-d) am Uebergang vom Abschnitt 14' zum Abschnitt 14'' der Ventilnadel 14. Da diese Differenzfläche wesentlich kleiner ist als die obere Stirnfläche des Kolbens 24, wird die Düsennadel 14 vom Kolben 24 in der Schliessstellung gehalten. Wenn im Laufe einer Aufwärtsbewegung des Pumpenkolbens 2 dessen obere Steuerkante 6 die Bohrungen 4 im Zylinder 3 verschliesst - dies entspricht der in Fig. 1 gezeichneten Stellung des Kolbens 2 - beginnt der Brennstoffdruck Pp im Druckraum 8 der Pumpe zu steigen (vergl. Zeitpunkt K in Fig. 2). Dieser grösserwerdende Druck beaufschlagt über die Druckleitung 9 und den Kanal 27 die untere Stirnseite des Kolbens 24. Wenn Gleichgewicht der Kräfte am beweglichen System - bestehend aus Kolben 24, Druckstange 28 und Ventilnadel 14 - entsteht, beginnt die Oeffnungsbewegung der Ventilnadel (vergl. Zeitpunkt L in Fig. 2). Sofort nach dem Abheben der Ventilnadel wird deren Oeffnungsbewegung durch die auf den ganzen Nadelquerschnitt von unten wirkende hydraulische Kraft unterstützt. Es fliesst jetzt Brennstoff aus dem Speicherraum 20 über den Kanal 23, die Räume 16 und 17 und die Spritzlöcher 18 unter Strahlbildung in den Brennraum 19. Dabei nimmt der Speicherdruck Psp etwas ab, wogegen der Pumpendruck Pp noch weiter steigt, bis dieser den Druck im Speicherraum übersteigt und das Rückschlagventil 22 geöffnet wird (vergl. Zeitpunkt M in Fig. 2). Der Kolben 24 wird damit unwirksam, da seine beiden Stirnflächen vom selben Druck beaufschlagt werden. Je nachdem, wie der Querschnitt der Spritzlöcher 18 auf die Förderrate der Brennstoffpumpe 1 abgestimmt ist, variiert nach dem Oeffnen des Rückschlagventils 22 der Druck etwas. Wenn die untere Steuerkante 7 des Pumpenkolbens 2 die Bohrungen 4 freilegt, ist das Ende der Förderphase der Pumpe erreicht, und es tritt eine rapide Druckentlastung im Druckraum 8, in der Druckleitung 9 und auf der unteren Stirnseite des Kolbens 24 ein (Zeitpunkt N in Fig. 2). Das Rückschlagventil 22 schliesst dabei unverzüglich. Das nun entstehende Ungleichgewicht am beweglichen System 24, 28, 14 leitet eine Schliessbewegung der Düsennadel 14 ein (vergl. Zeitpunkt O in Fig. 2). Während der Schliessbewegung der Ventilnadel 14 wird weiter Brennstoff in den Brennraum 19 eingespritzt, wobei der Speicherdruck Psp etwas abfällt, bis dieser wieder den Wert vor dem Förderbeginn der Pumpe hat (vergl. Zeitpunkt R in Fig. 2). Gleichzeitig ist in diesem Punkt die Schliessbewegung der Ventilnadel 14 beendet. Die Einspritzdauer erstreckt sich also zwischen den Zeitpunkten L und R und der Speicherdruck liegt im allgemeinen oberhalb des Oeffnungsdruckes und des Schliessdruckes der Ventilnadel.

Das Ausführungsbeispiel ist an einer Brennstoffpumpe mit Steuerkanten erläutert worden. Abweichend davon kann auch eine Brennstoffpumpe verwendet werden, bei der der Förderbeginn und das Förderende durch Schliessen eines Saugventils bzw. durch Oeffnen eines Ueberströmventils gesteuert werden.

## Patentansprüche

1. Einrichtung zum Einspritzen von Brennstoff in den Brennraum (19) einer Hubkolbenbrennkraftmaschine, mit einer den Einspritzvorgang steuernden Brennstoffeinspritzpumpe (1) und einer an deren Druckleitung (9) angeschlossenen Einspritzdüse (10), die eine mit einer Sitzfläche (15) zusammenwirkende Ventilnadel (14) enthält, die einen der Sitzfläche abgewendeten zylindrischen Führungsabschnitt (14') mit grösserem Querschnitt als der an die Sitzfläche angrenzende zylindrische Abschnitt (14'') aufweist, der von einem Ringraum (16) umgeben ist, von dem aus Brennstoff taktweise durch Abheben der Ventilnadel (14) von der Sitzfläche (15) zu mindestens einem in den Brennraum (19) mündenden Spritzloch (18) strömt, wobei das taktweise Abheben durch den von der Brennstoffeinspritzpumpe erzeugten Druck erfolgt, dadurch gekennzeichnet, dass ein mit Brennstoff gefüllter Speicherraum (20) vorgesehen ist, in den die Druckleitung (9) über ein Rückschlagventil (22) mündet, dass in der Einspritzdüse (10) ein unter dem Druck des Brennstoffs im Speicherraum (20) stehender und sich gegen den Führungsabschnitt (14') der Ventilnadel (14) erstreckender sowie auf diese wirkender Kolben (24) angeordnet ist, dessen Querschnitt grösser ist als der Querschnitt des Führungsabschnitts (14') der Ventilnadel und dessen dem Führungsabschnitt zugewendete Stirnfläche von dem in der Druckleitung (9) vor dem Rückschlagventil (22) herrschenden Brennstoffdruck beaufschlagt ist, und dass ein vom Speicherraum (20) zum Ringraum (16) führender Kanal (23) vorhanden ist.

2. Einrichtung nach Anspruch 1, dadurch gekennzeichnet, dass im Speicherraum (20) eine auf den Kolben (24) wirkende Druckfeder (25) angeordnet ist.

3. Einrichtung nach Anspruch 1 oder 2, dadurch gekennzeichnet, dass der Speicherraum (20) in der Einspritzdüse (10) an dem dem Führungsabschnitt (14') abgewendeten Ende des Kolbens (24) angeordnet ist.

## Claims

1. A device for the injection of fuel into the combustion chamber (19) of a reciprocating internal-combustion engine, comprising a fuel injection pump (1) for controlling the injection process and an injection nozzle (10) connected to the pressure or delivery line (9) thereof, said nozzle containing a valve needle (14) which co-operates with a seat surface (15) and which has remote from the seat surface a cylindrical guide portion (14') of larger cross-section than the cylindrical portion (14'') adjacent the seat surface, such portion being surrounded by an annular chamber (16) from which fuel flows cyclically, as a result of the valve needle lifting from the seat (15), to at least one injection port (18) leading into the combustion chamber (19), whereby the cyclical lifting results from the pressure produced by the injection pump, characterised in that a storage chamber (20) filled with fuel is provided, the pressure or delivery line (9) leading into said storage chamber via a non-return valve (22), in that a piston (24) is disposed in the injection nozzle (10), such piston being subject to the pressure of the fuel in the storage chamber (20), extending towards the guide portion (14') of the valve needle (14), and acting on the latter, the piston cross-section being larger than the cross-section of the valve needle guide portion (14'), and its end face facing the guide portion experiences the fuel pressure in the delivery or pressure line (9) upstream of the non-return valve (22), and in that a duct (23) is provided which leads from the storage chamber (20) to the annular chamber (16).

2. A device according to claim 1, characterised in that a compression spring (25) acting on the piston (24) is disposed in the storage chamber (20).

3. A device according to claim 1 or 2, characterised in that the storage chamber (20) is disposed in the injection nozzle (10) at that end of the piston (24) which is remote from the guide portion (14').

## Revendications

1. Dispositif d'injection de carburant dans la chambre de combustion (19) d'un moteur à combustion interne à pistons à mouvements alternatifs, comprenant une pompe (1) d'injection de carburant qui commande le processus d'injection et un injecteur (10) raccordé au conduit (9) de refoulement de cette pompe et comprenant un pointeau (14) coopérant avec une surface de siège (15) et ayant un tronçon cylindrique de guidage (14') se trouvant du côté opposé à celui de la surface de siège et dont la section est supérieure à celle d'un tronçon cylindrique (14'') voisin de la surface de siège et entouré d'une chambre annulaire (16) à partir de laquelle le carburant s'écoule cycliquement, par soulèvement du pointeau (14) de la surface de siège (15), vers au moins un trou d'injection (18) débouchant dans la chambre de combustion (19), le soulèvement cyclique étant produit par la pression générée par la pompe d'injection de carburant, caractérisé en ce qu'une chambre de réserve (20) remplie de carburant et dans laquelle le conduit de refoulement (9) débouche par l'intermédiaire d'une soupape de retenue (22) est prévue, en ce qu'un piston (24) disposé dans l'injecteur (10), soumis à la pression du carburant régnant dans la chambre de réserve (20), orienté vers le tronçon de guidage (14') du pointeau (14) et agissant sur ce dernier a une section supérieure à la section du tronçon de guidage (14') du pointeau et sa surface extrême tournée vers le tronçon de guidage est exposée à la pression du carburant régnant dans le conduit de refoulement (9) en amont de la soupape de retenue (22) et en ce qu'un canal (23) mène de la chambre de réserve (20) à la chambre annulaire (16).

2. Dispositif selon la revendication 1, caractérisé en ce qu'un ressort de compression (25) agissant sur le piston (24) est disposé dans la chambre de réserve (20).

3. Dispositif selon la revendication 1 ou 2, caractérisé en ce que la chambre de réserve (20) est disposée dans l'injecteur (10) sur le côté du piston (24) qui est tourné à l'opposé du tronçon de guidage (14').
